# EUROPÄISCHE PATENTSCHRIFT

(11) **EP 1 907 221 B1**
(45) Veröffentlichungstag und Bekanntmachung des Hinweises auf die Patenterteilung: **22.12.2010**
(21) Anmeldenummer: 06762171.4
(22) Anmeldetag: 23.06.2006
(51) Int. Cl.: B43K 23/08, B43K 23/12

(54) **SCHREIBGERÄT MIT EINER KAPPE UND EINER DAGEGEN WIRKENDEN FEDER**
WRITING IMPLEMENT WITH A CAP AND A RESISTING SPRING
INSTRUMENT D'ÉCRITURE AVEC UN BOUCHON ET UN RESSORT RÉSISTANT

(30) Priorität: 12.07.2005 DE 102005032548
(43) Veröffentlichungstag der Anmeldung: 09.04.2008
(73) Patentinhaber: MONTBLANC-SIMPLO GmbH, D-22525 Hamburg (DE)
(72) Erfinder: GEITHNER, Helmut, 19073 Wittenförden (DE); HINSCH, Bodo, 21035 Hamburg (DE)
(74) Vertreter: UEXKÜLL & STOLBERG
(86) Internationale Anmeldenummer: PCT/EP2006/006090
(87) Internationale Veröffentlichungsnummer: WO 2007/006405

(56) Entgegenhaltungen:
- DE-A1- 10 141 488
- DE-C- 328 203
- US-A- 3 547 552
- US-A- 4 780 016

## Beschreibung

Die Erfindung bezieht sich auf ein Schreibgerät mit einem eine Schreibspitze halternden Schaftteil und einer zum Abdecken der Schreibspitze von einer ersten Eingriffsstellung bis in eine Endstellung auf das Schaftteil aufschraubbaren Kappe.

Derartige Schreibgeräte sind in unterschiedlichsten Formen, insbesondere als Füllfederhalter bekannt. Bei ihnen wird zur Aufbewahrung des Schreibgerätes die Kappe auf das Schaftteil aufgeschraubt, um die Schreibspitze gegen Beschädigungen zu schützen und um, insbesondere bei füllfederhaltern, das Eintrocknen der Schreibflüssigkeit zu verhindern. Darüber hinaus ermöglicht das Abdecken der Schreibspitze mittels der aufgeschraubten Kappe das Einstecken des Schreibgerätes in eine Jackentasche o. Ä. , ohne dass die Gefahr besteht, dass das Kleidungsstück beschmutzt wird.

Damit die Kappe ihre Abdichtfunktion erfüllt, sollte der Benutzer sie immer bis zur Endstellung auf das Schaftteil aufschrauben. Es kommt jedoch vor, dass der Benutzer die Kappe nur teilweise auf das Schaftteil aufschraubt, so dass einerseits die Gefahr besteht, dass kein dichtendes Abdecken stattfindet, und dass andererseits nicht auszuschließen ist, dass sich die Kappe selbsttätig löst. Letzteres kann auch dann geschehen, wenn die Kappe bis in die Endstellung aufgeschraubt ist, falls die durch den Gewindeeingriff erzeugte Reibung nicht ausreichend ist, um die Kappe sicher festzuhalten. Eine zu hohe Reibung beim Aufschrauben der Kappe birgt andererseits die Gefahr, dass der Benutzer den Aufschraubvorgang zu früh beendet.

Das Dokument DE 101 41 488 A1 offenbart einen Stift mit einer an einem Ende mit einer Schreibspitze versehenen Mine. An der Mine ist ein Anschlag vorgesehen, der mit einer an einer Haltehülse angeordneten Verriegelungseinrichtung zusammenwirkt, um die Mine in axialer Richtung in der Haltehülse festzuhalten. Zwischen dem der Schreibspitze gegenüberliegenden Ende der Mine und der Innenseite der Haltehülse ist eine Schraubenfeder angeordnet, die den Anschlag gegen die Verriegelungseinrichtung vorspannt. Eine Kappe kann zur Abdeckung der Schreibspitze auf die Mine aufgeschraubt werden, wobei die Kappe bei an der Verriegelungseinrichtung anliegendem Anschlag von Haltehülse und Verriegelungseinrichtung beabstandet ist, so dass sie in Bezug auf diese drehbar ist. Die beim Aufschrauben in axialer Richtung auf die Mine ausgeübte Kraft wirkt der Kraft der Schraubenfeder entgegen. Wird die Mine gegen die Federkraft in die Haltehülse hinein bewegt, kann die Kappe mit der Verrieglungseinrichtung drehfest in Eingriff gebracht werden, um die Verriegelungseinrichtung aus der Haltehülse herauszuschrauben und die Mine aus dieser zu entfernen.

Das Dokument DE 328203 offenbart einen Füllfederhalter mit einem Schaft und einer auf diesen aufschraubbaren Kappe. In dem Schaft ist ein Federhalter angeordnet, an dem eine Schreibfeder gehaltert ist. Der Federhalter und die Schreibfeder sind mit Hilfe einer ebenfalls in dem Schaft angeordneten Schraubenfeder in der Weise vorgespannt, dass die Schreibfeder möglichst weit aus dem Ende des Schafts vorsteht. In der Kappe ist ein Dorn in der Weise angeordnet, dass er im Verlauf des Aufschraubens der Kappe mit dem Federhalter in Eingriff kommt und der Federhalter und die Schreibfeder dann zusammen gegen die Federkraft in den Schaft verlagert werden, bis die Schreibfeder bei vollständig aufgeschraubter Kappe vollständig in dem Schaft angeordnet ist.

Es ist Aufgabe der Erfindung, ein Schreibgerät dahingehend zu verbessern, dass der Benutzer beim Aufschrauben der Kappe einen Hinweis auf die erfolgende Annäherung der Kappe an ihre aufgeschraubte Endstellung erhält und dass die Kappe zuverlässig in dieser Endstellung gehalten wird.

Zur Lösung dieser Aufgabe wird ein Schreibgerät gemäß dem unbhängigen Anspruch 1 vorgeschlagen.

Bei dem erfindungsgemäßen Schreibgerät erfolgt also das Aufschrauben der Kappe auf das Schaftteil im ersten Schritt mit einen verhältnismäßig geringen Aufschraubwiderstand, der sich bei Erreichen der Zwischenstellung, die beispielsweise zwischen 1/3 und 2/3, vorzugsweise bei der Hälfte des gesamten Aufschraubweges liegt, erhöht, so dass der Benutzer einen Hinweis darauf erhält, dass er die Kappe noch weiter und vorzugsweise bis zur Endstellung aufschrauben muss, wobei der erhöhte Widerstand gegen das Aufschrauben auch dazu führt, dass die Kappe sicherer in dieser aufgeschraubten Stellung, vorzugsweise in der Endstellung gehalten wird und sich nicht ungewünscht aus ihrem Sitz löst.

Der größere Widerstand gegen das Aufschrauben wird von einer auf die Kappe wirkenden Federeinrichtung erzeugt. Diese weist eine in axialer Richtung des Schaftteils wirkende Feder, etwa in Form einer gewellten Federscheibe auf.
Auf diese Weise können die in Eingriff miteinander kommenden Gewindeabschnitte von Schaftteil und Kappe über ihre gesamten Längen so ausgebildet sein, dass die zwischen ihnen infolge des Gewindeeingriffs wirkende Reibung im Wesentlichen gleich ist, während der erhöhte Aufschraubwiderstand durch die erst bei Erreichen der Zwischenstellung wirksam werdende Federeinrichtung hervorgerufen wird. Eine solche Federeinrichtung unterliegt einer wesentlich geringeren Abnutzung als beispielsweise Gewindeabschnitte, die durch entsprechende Formung beim Eingriff miteinander einer erhöhten Reibung ausgesetzt sind.

Die Federeinrichtung weist ferner eine axial gegen die Federkraft verlagerbaren Stützring auf, mit dem die Kappe in der Zwischenstellung in Eingriff kommt, so dass er beim Fortsezen des Aufschraubens von dieser gegen die Kraft der Feder von einer Anlageschulter des Schaftteils weg bewegt wird.

Die Endstellung kann beispielsweise durch Anlage einer Anschlagfläche, etwa die die Kappenöffnung umgebende Stirnfläche der Kappe, an einer Schulter des Schaftteils gebildet sein.

Die Erfindung wird im Folgenden anhand der schematisch ein Ausführungsbeispiel zeigenden Figuren näher erläutert.
- Figur 1: zeigt in einem Teilschnitt einen Füllfederhalter mit aufgeschraubter Kappe.
- Figur 2: zeigt in einer vereinfachten Teildarstellung den Ein- griffsbereich von Schaftteil und Kappe des Füllfeder- halters aus Figur 1 bei bis in die Zwischenstellung aufgeschraubter Kappe im Schnitt, wobei Tintenleiter und Tintenpatrone weggelassen sind.
- Figur 3: in einer Darstellung entsprechend Figur 2 die bis in die Endstellung aufgeschraubte Kappe.

Der in Figur 1 dargestellte Füllfederhalter hat ein Schaftteil aus einem in üblicher Weise am hinteren Ende verschlossenen, rohrförmigen Behälter 1, in dessen vorderes Ende eine Gewindehülse 2 eingeschraubt ist, die wiederum in üblicher Weise ein Innengewinde zur Aufnahme des die Schreibfeder 4 tragenden Tintenleiters 3 enthält, auf dessen hinteres Ende eine Tintenpatrone 5 aufgesteckt ist.

Die Gewindehülse 2 trägt an ihrem aus dem Behälter 1 vorstehenden Teil ein Außengewinde, auf das die Kappe aufgeschraubt wird, die ein Kappenelement 10 aufweist, an dem in üblicher Weise ein Clip 11 befestigt ist. Zur Erhöhung der Festigkeit des Aufschraubendes des Kappenelementes 10 ist auf dieses ein aus Metall bestehender Kappenring 12 aufgesetzt, der in einer vorderen Stirnfläche 13 endet.

Ein derartiger Aufbau ist für Füllfederhalter und auch für andere Schreibgeräte üblich.

Wie insbesondere in den Figuren 2 und 3 zu erkennen ist, ist am Schaftteil zwischen Behälter 1 und Gewindehülse 2 ein Ringraum 8 ausgebildet, der sich am vorderen Ende, also dem dem Außengewinde für das Aufschrauben der Kappe näheren Ende, bis zu einer Ringschulter 8" (Figur 3) und am hinteren Ende bis zu einer Ringschulter 8' erstreckt, von der aus der Behälter 1 den Ringraum 8 teilweise nach vorn überdeckt. In den Ringraum 8 ist eine gewellte Federscheibe 7 eingesetzt, die sich einerseits an der hinteren Ringschulter 8' des Ringraums und andererseits an einem Stützring 6 abstützt, der sich im Ringraum 8 befindet und bei nicht-aufgeschraubter oder nicht bis in die Zwischenstellung aufgeschraubter Kappe durch die Kraft der Federscheibe 7 in Anlage an der vorderen Ringschulter 8" gehalten wird. Der Innendurchmesser des Stützrings 6 ist geringfügig größer als der Außendurchmesser der Gewindehülse 2 im Bereich des Ringraums 8, so dass der Stützring auf der Gewindehülse hin- und herbewegt werden kann. Im vorderen Bereich weist der Stützring 6 einen radial nach außen vorspringenden, umlaufenden Rippenbereich bzw. eine Schulter auf.

Wird die Kappe mit ihrem am Kappenteil 10 ausgebildeten Innengewinde auf das Außengewinde der Gewindehülse 2 des Schaftteils aufgeschraubt, kommt es zunächst zu einer Ersteingriffsstellung der beiden Gewinde, und der Gewindeeingriff vergröβert sich beim weiteren Aufschrauben, wobei der radial nach außen vorspringende Rippenbereich des Stützrings 6 nach einer gewissen Zeit in eine ringförmige Aussparung 14 (Figur 3) des Kappenrings 12 eintritt. Die die Aussparung 14 innen begrenzende Ringschulter kommt schließlich zur Anlage am Stützring 6, wie dies in Figur 2 dargestellt ist. Dieser Eingriff definiert die Zwischenstellung im Aufschraubzustand der Kappe. Beim weiteren Aufschrauben wird dann infolge Eingriffs von Kappenring 12 und Stützring 6 und der sich dadurch ergebenden axialen Verlagerung des Stützrings die Federscheibe 7 zusammengedrückt, wodurch ein in axialer Richtung des Schaftteils wirkender Widerstand gegen das Aufschrauben entsteht, d.h. der Widerstand gegen das Aufschrauben nimmt für den Benutzer merkbar gegenüber dem Widerstand zu, der beim Aufschrauben von der Ersteingriffsstellung bis zur Zwischenstellung gewirkt hat.

Die Kappe ist bis in ihre Endstellung aufgeschraubt, wenn die Stirnfläche 13 des Kappenrings 12 zur Anlage an der Stirnfläche 9 des Behälters 1 des Schaftteils gekommen ist (Figur 3). In dieser Stellung wird die Kappe durch die Wirkung der Federscheibe 7 in axialer Richtung belastet gehalten, so dass die Gefahr eines versehentlichen Lösens der Kappe deutlich reduziert ist.

## Patentansprüche

1. Schreibgerät mit einem eine Schreibspitze (4) halternden Schaftteil (1, 2) und einer zum Abdecken der Schreibspitze (4) von einer Ersteingriffsstellung bis in eine Endstellung auf das Schaftteil (1, 2) aufschraubbaren Kappe (10, 12), wobei beim Aufschrauben der Kappe (10, 12) von einer zwischen Ersteingriffsstellung und Endstellung liegenden Zwischenstellung bis zum Erreichen der Endstellung auf die Kappe (10, 12) ein Widerstand gegen das Aufschrauben wirkt, der größer ist als der Widerstand beim Aufschrauben von der Ersteingriffsstellung bis zur Zwischenstellung, wobei der größere Widerstand von einer auf die Kappe (10, 12) wirkenden Federeinrichtung (6, 7) erzeugt wird die eine in axialer Richtung des Schaftteils (1, 2) wirkende Feder (7) und einen axial gegen die Federkraft verlagerbaren Stützring (6) aufweist, **dadurch gekennzeichnet, dass** die Federeinrichtung erst bei Erreichen der Zwischenstellung wirksam wird und dadurch, dass die Kappe (10, 12) in der Zwischenstellung mit dem Stützring in Eingriff kommt, so dass er beim Fortsetzen des Aufschraubens von dieser gegen die Kraft der Feder (7) von einer Anlageschulter (8") des Schaftteils (1, 2) weg bewegt wird.

2. Schreibgerät nach Anspruch 1, **dadurch gekennzeichnet, dass** die Feder die Form einer gewellten Federscheibe (7) hat.

3. Schreibgerät nach Anspruch 1 oder Anspruch 2, **dadurch gekennzeichnet, dass** die Endstellung durch Anlage einer Anschlagfläche (13) der Kappe (10, 12) an einer Schulter (9) des Schaftteils (1, 2) gebildet ist.

4. Schreibgerät nach Anspruch 3, **dadurch gekennzeichnet, dass** die Anschlagfläche die die Kappenöffnung umgebende Stirnfläche (13) ist.

## Claims

1. Writing implement having a shaft part (1, 2), on which a writing tip (4) is mounted, and a cap (10, 12) that can be screwed onto the shaft part (1, 2) from a first engaged position to an end position, for covering the writing tip (4), wherein, when the cap (10, 12) is screwed on there is a resistance to screwing on the cap (10, 12) from an intermediate position, which is located between the first engaged position and the end position, until the end position is reached, this resistance being greater than the resistance when it is screwed on from the first engaged position to the intermediate position, wherein the greater resistance is generated by a spring means (6, 7) acting on the cap (10, 12), which spring means comprises a spring (7) acting in the axial direction of the shaft part (1, 2) and a support ring (6) which is axially disposable against the spring force, **characterized in that** the spring means only becomes effective when the intermediate position has been reached, and **in that** in the intermediate position the cap (10, 12) comes into engagement with the support ring so that, when screwing on is continued, the support ring is moved away by the cap from an abutment shoulder (8") of the shaft part (1, 2) against the force of the spring (7).

2. Writing implement as claimed in claim 1, **characterized in that** the spring is in the form of a corrugated spring disk (7).

3. Writing implement as claimed in claim 1 or claim 2, **characterized in that** the end position is formed by abutment of a stop face (13) of the cap (10, 12) against a shoulder (9) of the shaft part (1, 2).

4. Writing implement as claimed in claim 3, **characterized in that** the stop face is the end face (13) that surrounds the cap opening.

## Revendications

1. Instrument d'écriture, comportant un manche (1, 2) portant une pointe pour écrire (4), et un capuchon (10, 12), propre à être vissé sur le manche (1, 2) depuis une position d'engagement initiale jusque dans une position finale en vue de masquer la pointe pour écrire (4), sachant qu'au moment du vissage du capuchon (10, 12) depuis une position intermédiaire, située entre la position d'engagement initiale et la position finale, jusque dans la position finale, une résistance au vissage est exercée sur le capuchon (10, 12), laquelle résistance est supérieure à la résistance pendant le vissage depuis la position d'engagement initiale jusque dans la position intermédiaire, la résistance supérieure étant générée par un dispositif de ressort (6, 7), qui agit sur le capuchon (10, 12) et qui comporte un ressort (7), qui agit dans la direction axiale du manche (1, 2), et une bague de support (6), qui peut être déplacée axialement à l'encontre de la force du ressort, **caractérisé en ce que** le dispositif de ressort devient actif uniquement lorsque la position intermédiaire est atteinte, et **en ce que** le capuchon (10, 12), dans la position intermédiaire, entre en prise avec la bague d'appui, de telle sorte que lorsqu'on continue à visser ledit capuchon, ladite bague d'appui est déplacée par ce dernier à l'encontre de la force du ressort (7) pour s'écarter d'un épaulement d'appui (8") du manche (1, 2).

2. Instrument d'écriture selon la revendication 1, **caractérisé en ce que** le ressort a la forme d'une rondelle élastique ondulée (7).

3. Instrument d'écriture selon la revendication 1 ou la revendication 2, **caractérisé en ce que** la position finale est formée par l'appui d'une surface de butée (13) du capuchon (10, 12) contre un épaulement (9) du manche (1, 2).

4. Instrument d'écriture selon la revendication 3, **caractérisé en ce que** la surface de butée est la face frontale (13) entourant l'ouverture du capuchon.
